# FASCICULE DE BREVET EUROPEEN

(11) **EP 0 146 575 B1**
(45) Date de publication et mention de la délivrance du brevet: **30.08.1989**
(21) Numéro de dépôt: 84902019.3
(22) Date de dépôt: 21.05.1984
(51) Int. Cl.: A47D 13/02

(54) **PORTE-BEBE VENTRAL HORIZONTAL**
WAAGERECHTE BABYTRAGEVORRICHTUNG
HORIZONTAL VENTRAL BABY CARRIER

(30) Priorité: 19.05.1983 FR 8308319
(43) Date de publication de la demande: 03.07.1985
(73) Titulaire: BAGLIONE, Marie-José, F-33200 Bordeaux Cauderan (FR)
(72) Inventeur: BAGLIONE, Marie-José, F-33200 Bordeaux Cauderan (FR)
(86) Numéro de dépôt international: FR8400135
(87) Numéro de publication internationale: WO8404445

(56) Documents cités:
- FR-A- 2 336 903
- US-A- 2 804 249
- US-A- 4 139 131

## Description

La présente invention concerne un porte-bébé ventral formé d'un hamac prévu pour supporter le bébé en position horizontale à usage des nouveau-nés et enfants en bas âge.

Un tel porte-bébé est connu du FR-A-2 336 903.

Actuellement les porte-bébés destinés à cet usage sont verticaux et plaquent l'enfant dans une position qui soumet les vertèbres cervicales et la colonne vertébrale à des tassements et à un écartement excessif des jambes du nouveau-né contre le porteur.

La présente invention telle qu'elle est caractérisée dans les revendications a pour but de remédier à ces inconvénients.

L'avantage du porte-bébé proposé réside dans sa tenue horizontale qui permet de garder l'attitude naturelle de l'enfant dans de multiples positions en toute sécurité pour son dos, sa tête lourde et ballotante, position confortable tant au niveau de son sommeil qu'au niveau de l'absorption de sa nourriture, tout en étant en contact affectif avec le porteur qui garde la liberté de ses mouvements.

Le dessin annexé est d'une part, le schéma du porte-bébé (Fig. 1) présenté à plat avec son attache intérieure, et la figure du panneau dorsal (Fig. 2) nécessaire au réglage et maintien des bretelles.

Tel qu'il est représenté, le porte-bébé comporte une surface S en forme de deux quarts de cercle comportant 3 points d'attache A, B, C maintenus d'une part part deux bretelles d'épaules A' et B' coulissant dans un panneau dorsal K muni d'un anneau d'attache C au mousqueton C' troisième point d'attache du porte-bébé. La terminaison des deux bretelles A' et B' ceinturent et ferment à la taille du porteur par une fermeture ou boucle réglable D et D' en passant par les points de maintien x et z.

## Revendications

1. Porte-bébé ventral formé d'un hamac prévu pour supporter le bébé en position horizontale comportant une surface (S) formée en deux quarts de cercle disposés conformément à la figure 1 des dessins, ladite surface étant maintenue au porteur en trois points (A, B, C) et comportant à cet effet deux bretelles (A', B') ainsi qu'une attache (C), lesdites bretelles (A, B) et l'attache (C) étant reliés à ladite surface (S) conformément à la figure une des dessins, lesdites bretelles (A', B') étant conformées de manière à constituer des bretelles d'épaule coulissant dans un panneau dorsal (K), les bretelles (A', B') ceinturant et fermant à la taille du porteur en passant par deux points (x, z) de maintien, lesdits points (x, z) étant disposés sur la surface (S) comme représenté à la figure des dessins, l'attache (C) étant adaptée à être fixée sur ledit panneau (K) dorsal.

2. Porte-bébé selon la revendication 1 caractérisé en ce que l'hamac est muni d'un mini matelas (MNOP) et de deux sangles intérieures pour le maintien du bébé.

3. Porte-bébé selon l'une quelconque des revendications 1 et 2 caractérisé en ce que les bretelles (A', B') ferment à la taille du porteur par une fermeture réglable (D, D').

4. Porte-bébé selon l'une quelconque des revendications 1 à 3 caractérisé en ce que le panneau dorsal (K) est en toile, qu'il présente une forme trapézoïdale avec une double glissière (d, d') et est porteur d'un anneau d'attache (C') ou est fixé le mousqueton d'attache (C).

## Claims

1. Ventral baby carrier formed by a hammock provided to carry the baby in a horizontal position including a surface (S) formed by two quadrants set according to the figure one of the drawings, the said surface is maintained on the carrier in three points (A, B, C) and includes two straps (A', B') as well as a fastener (C) being linked to the said surface (S) according to figure one of the drawings, the said straps (A', B') being made in order to constitute shoulder straps sliding in a black panel (K), the straps (A', B') surrounding and closing in the carrier's waist passing through two maintaining points (x, z), the said points (x, z) being set on the surface (S) as it is shown in the figure one of the drawings, the fastener (C) is adapted to be fixed on the said back pannel (K).

2. Baby carrier according to claim 1 characterized by the fact that the hammock is provided by a (MNOP) pad and of two internal belts to maintain the baby.

3. Baby carrier according to anyone of the claims 1 and 2 characterized by the fact that the straps (A', B') are closed at the carrier's waist by an adjusting closure (D, D').

4. Baby carrier according to anyone of the claims 1 to 3 characterized by the fact that the back panel (K) is in linen, in a trapezoidal form with a double sliding (d, d') and bears a fastening ring (C') where the fastening hook (C) is fixed.

## Patentansprüche

1. Vorrichtung zum Tragen eines Säuglings vor dem Bauch in Form einer Hängematte, in dem der Säugling in waagrechter Stellung liegt und wie auf der Abbildung ersichtlich aus einer aus zwei Viertelkreisen geformten Fläche S bestehend, wobei die Fläche an drei Punkten A, B, C gehalten wird mittels zweier Tragegurte A' und B' und eines Befestigungszipfels C, die wie auf einer der Abbildungen gezeigt mit der Fläche S in Verbindung stehen, wobei die Tragegurte A' und B' so geformt sind, daß sie in einer Rückenplatte K gleitende Schultergurte bilden, die sich um die Taille des Trägers schlingen und sich dort treffen, nachdem sie die beiden an der Fläche S wie auf einer der Abbildung gezeigt liegenden Haltepunkte x und z berühren und der Zipfel C an der Rückenplatte K festgemacht wird.

2. Vorrichtung zum Tragen eines Säuglings nach Anspruch 1, dadurch gekennzeichnet, daß die Hängematte mit einer Matraze (MNOP) und innen zwei Gurten zum Festschnallen des Säuglings ausgestattet ist.

3. Vorrichtung zum Tragen eines Säuglings nach einem der Ansprüche 1 bis 2, dadurch gekennzeichnet, daß die Schultergurte A' und B' in der Taille des Trägers mit einem verstellbaren Verschluß D, D' schließen.

4. Vorrichtung zum Tragen eines Säuglings nach einer der Ansprüche 1 bis 3, dadurch gekennzeichnet, daß die Rückenplatte K aus Stoff ist und eine trapezförmige Form mit doppeltem Durchzug d, d' sowie einen Ring C' zum Befestigen des Karabinerhakens C aufweist.
